# EUROPÄISCHE PATENTSCHRIFT

(11) **EP 3 636 865 B1**
(45) Veröffentlichungstag und Bekanntmachung des Hinweises auf die Patenterteilung: **17.07.2024**
(21) Anmeldenummer: 19201961.0
(22) Anmeldetag: 08.10.2019
(51) Int. Cl.: E05D 11/10, E05D 5/02

(54) **GELENKBAND MIT RASTVORRICHTUNG FÜR NULLLAGE**
HINGE WITH A LOCKING DEVICE FOR NULL CENTRING
CHARNIÈRE POURVUE DE DISPOSITIF D'ENCLIQUETAGE POUR LA POSITION ZÉRO

(30) Priorität: 12.10.2018 DE 202018105871 U
(43) Veröffentlichungstag der Anmeldung: 15.04.2020
(73) Patentinhaber: Pauli + Sohn GmbH Metallwaren, 51597 Morsbach (DE)
(72) Erfinder: Schneider, Torben, 51597 Morsbach (DE)
(74) Vertreter: Patentanwälte Buschhoff Hennicke Althaus

(56) Entgegenhaltungen:
- EP-A2- 0 867 586
- DE-B3- 102012 218 168
- DE-U1- 202007 002 494
- US-A1- 2008 083 088

## Beschreibung

Die Erfindung betrifft ein Gelenkband insbesondere für Glastüren mit zwei um eine Schwenkachse gelenkig miteinander verbundenen Bandteilen sowie mit einer einstellbaren Rastvorrichtung, die einen dem ersten Bandteil zugeordneten, gegen die Wirkung mindestens eines Federelements linear beweglich in einer Führungsausnehmung geführten Rastkörper und eine dem zweiten Bandteil zugeordnete Rastrolle mit einer mit dem Rastkörper in einer Raststellung zusammenwirkenden Rastausnehmung aufweist, wobei die Rastrolle zwischen zwei am zweiten Bandteil ausgebildeten Bandstegen koaxial zur Schwenkachse angeordnet und in verschiedenen Winkelstellungen seiner Rastausnehmung arretierbar ist

Ein derartiges Gelenkband, das beispielsweise für Möbeltüren oder auch eine Glastür einer Duschabtrennung eingesetzt werden kann, ist aus der EP 0 822 309 B1 bekannt. Mit Hilfe der einstellbaren Rastvorrichtung kann die Schließlage der an dem Gelenkband angeschlagenen Tür eingestellt werden, indem die koaxial zur Schwenkachse zwischen den beiden Bandstegen des zweiten Bandteils angeordnete Rastrolle mit ihrer Rastausnehmung so arretiert wird, dass die Tür die gewünschte Schließ- oder Öffnungsstellung relativ zur Wand oder anderen Wandelementen beispielsweise einer Dusche einnimmt, wenn der Rastkörper von dem Federelement in die Rastausnehmung gedrückt wird. Zur Arretierung der Rastrolle in der gewünschten Winkelstellung ist das gattungsgemäße Scharnier mit einem zweigeteilten Achsbolzen aus zwei miteinander verschraubbaren Bolzenteilen versehen ist, wobei die Rastrolle auf das eine Bolzenteil aufgesteckt ist und sich das andere Bolzenteil an der Rastrolle abstützt und diese beim Verschrauben der Achsbolzenteile gegeneinander gegen einen Bandsteg am zweiten Bandteil andrückt und hierdurch festklemmt.

Zur Arretierung der Winkelstellung der Rastrolle sind auch andere Lösungen bekannt, in dem beispielsweise entweder die Rastrolle mittels einer im Bandteil quer zur Schwenkachse geführten und auf den Umfang der Rastrolle oder auf den drehfest mit der Rastrolle verbundenen Scharnierbolzen einwirkenden Feststellschraube festgeklemmt wird (DE 20 2009 004 853 U1), oder die Rastrolle selbst ist mehrteilig ausgeführt ist und durch Auseinanderschrauben der Teile der Rastrolle zwischen den Bandstegen verklemmbar (DE 10 2008 018 646 B3).

Aus der EP 867586 B1 ist ein Gelenkband mit Rasteinrichtung bekannt, bei welchem eine Tragachse für den vorhandenen Rastkörper mittels zweier separater, in voneinander getrennten Bohrungen geführten Halteelementen gehalten wird. Die beiden Halteelemente können sich zueinander bewegen und jeweils eine einzelne Feder und zugleich eines der Enden der Tragachse zentrieren, wodurch jegliche Kontakte zwischen den metallischen Bandteilen und der Tragachse bzw. den Federn zur Geräuschminimierung verhindert werden sollen.

Aus der US 2008/0083088A1 ist ein Gelenkband bekannt, bei welchem ein Scharnierbolzen über seine Länge verteilt mit mehreren quer zur Schwenkachse ausgerichteten Rastflächen für jeweils einen zugehörigen Rastkörper versehen ist. Die Rastkörper bestehen aus Druckstößeln mit einer flachen Vorderseite, und die Rastflächen sind entsprechend an der Oberfläche eben. Die mittlere Rastfläche hat einen anderen Winkel als die obere und untere Rastfläche; in der Öffnungsstellung der Tür erzeugen die 3 Federn eine ungleiche Kraftwirkung. Aufgrund des Zusammenspiels flacher Stößel mit flachen Rastflächen ist die Geräuschbelastung erheblich und der Kraftaufwand hoch, um das Gelenkband zu verstellen.

Aus der EP 08675 8682 ist ein Gelenkband bekannt, bei welchen die Enden einer Tragachse für die Rastrolle mittels getrennter Zentrierabstandshalter gehalten werden.

Bei sämtlichen bisher bekannten Lösungen bleibt das Problem eines Bewegungsspiels des Türblatt in der Raststellung oder einer nicht exakten Einnahme der Schließstellung aufgrund Toleranzen im Bauwerk sowie fertigungsbedingter Toleranzen aufgrund des jeweiligen Spiels zwischen den zusammenwirkenden Funktionselementen der Rasteinrichtung. Bei Duschtüren kommen zur Erzielung einer verbesserten Dichtigkeit gegenüber austretendem Wasser Magnetdichtungen zwischen Türblatt und Duschwandelement zum Einsatz, die allerdings das vorgenannte Probleme nur indirekt beseitigen.

Aufgabe der Erfindung ist es, ein Gelenkband zu schaffen, welches die vorgenannten Nachteile vermeidet, einen verbesserten Toleranzausgleich schafft und ein Türblatt besser in der gewünschten Stellung positioniert.

Diese Aufgabe wird mit der in Anspruch 1 angegebenen Erfindung gelöst. Das erste Bandteil weist eine erste Führungsausnehmung für einen ersten Rastkörper und eine zweite Führungsausnehmung für einen relativ zum ersten Rastkörper beweglichen zweiten Rastkörper aufweist und beide Rastkörper wirken mit einer Rastrolle zusammen. Gemäß der Erfindung bewirkt ein Winkelversatz der jeweiligen Rastausnehmungen zueinander in der Schließstellung eine zusätzliche Verspannung zwischen den wenigstens zwei vorhandenen Rastkörpern und den zugehörigen Rastausnehmungen in der Raststellung. Vorteilhafte Ausgestaltungen sind in den Unteransprüchen angegeben.

Bei einer nicht erfindungsgemäßen Ausführungsform mit relativ zur Schwenkachse achsversetzt angeordneten Führungsausnehmungen und/oder Rastausnehmungen ist insbesondere vorteilhaft, wenn beide Führungsausnehmungen um ein Versatzmaß relativ zueinander und zur Schwenkachse versetzt angeordnet sind, oder wenn beide Rastausnehmungen um ein Versatzmaß versetzt zueinander und versetzt zur Schwenkachse ausgerichtet sind, wobei vorzugsweise das Versatzmaß für beide Führungsausnehmungen oder Rastausnehmungen gleich groß ist.

Bei sämtlichen Ausgestaltung ist insbesondere vorteilhaft, wenn der erste Rastkörper an einem ersten Schieber, der in der ersten Führungsausnehmung linear beweglich geführt ist, angeordnet ist, und der zweite Rastkörper an einem zweiten Schieber, der in der zweiten Führungsausnehmung linear beweglich geführt ist, angeordnet ist.

Zweckmäßigerweise ist jeder Schieber aufgrund seiner Formgebung verdrehsicher in der zugehörigen Führungsausnehmung geführt und/oder weist an seiner Rückseite Federaufnahmen für wenigstens zwei Federelemente auf, um eine ausreichende Klemmkraft in der Raststellung zu erzielen. Vorzugsweise weist jeder Schieber an seiner Rückseite Federaufnahmen zur getrennten Aufnahme der Federenden von 2 Federelementen, 3 Federelementen oder 4 Federelementen auf.

Grundsätzlich wäre es möglich, mit einem Rastkörper zu arbeiten, der nur einen Berührungspunkt mit der Rastrolle aufweist. Vorteilhafter ist jedoch, wenn jeder Rastkörper jeweils aus einer Rastwalze besteht, die drehbar an einer Vorderseite des zugehörigen Schiebers gelagert ist. Hierdurch entsteht eine Linienpressung zwischen Rastwalze und Rastrolle und das Abrollverhalten dieser beiden Funktionselemente der Rasteinrichtung wird verbessert. Besonders zweckmäßig ist, wenn die Rastwalze jeweils mittels einer Tragachse an der Vorderseite des Schiebers drehbar gelagert ist.

Gemäß einer insbesondere bevorzugten Ausgestaltung weist die Führungsausnehmung einen Führungsabschnitt mit ovalem Querschnitt auf und jeder Schieber hat einen Schieberabschnitt mit ovalem Außenumfang, der mit Spielpassung im Führungsabschnitt geführt ist.

Die Rastrolle kann insbesondere einstückig ausgebildet sein. Die Rastrolle weist eine Rastnut als Rastausnehmung auf. Erfindungsgemäß weist die Rastnut einen ersten Nutabschnitt und einen zweiten Nutabschnitt auf, der winkelversetzt zum ersten Nutabschnitt angeordnet ist. Gemäß einer insbesondere bevorzugten Ausgestaltung können dann beide Nutabschnitte jeweils einen kreisbogenförmigen Nutgrund aufweisen, wobei der Kreismittelpunkt des ersten Nutabschnitts und der Kreismittelpunkt des zweiten Nutabschnitts jeweils winkelversetzt zur Nutmittellinie der Rastnut liegen.

Die der Rastrolle zugewandt liegenden Öffnungen beider Führungsausnehmungen können fluchtend zueinander liegen und die beiden Führungsausnehmungen können mit unterschiedlichen Neigungswinkeln im ersten Bandteil ausgebildet sein.

Vorteilhafter ist, wenn beiden Führungsausnehmungen mit unterschiedlichen Neigungswinkeln ausgebildet sind und zugleich auch die Öffnungen beider Führungsausnehmungen achsversetzt bzw. seitlich versetzt zur Schwenkachse liegen, und zwar insbesondere dergestalt, dass die Schieber weiterhin radial zur Schwenkachse in der zugehörigen Führungsausnehmung geführt werden.

Bei sämtlichen Ausführungsvarianten kann der Winkelversatz zwischen den Führungsausnehmungen und/oder der Winkelversatz zwischen den Rastausnehmungen weniger als 5° betragen, vorzugsweise weniger als 3°; besonders vorteilhaft ist, wenn der Winkelversatz im Bereich 1° bis 2,5° liegt.

Für die Arretierung der Rastrolle ist insbesondere vorteilhaft, wenn die Rastrolle drehfest mit einem ersten Bolzenteil eines mehrteiligen Scharnierbolzens verbunden ist und mittels eines zweiten, mit dem ersten Bolzenteil zusammenschraubbaren Bolzenteils und einer Klemmhülse relativ zu den Bandstegen des zweiten Bandteils drehfest arretierbar ist. Die Arretierung kann aber auch auf andere, dem Fachmann bekannte Weise erfolgen.

Weitere Vorteile und Ausgestaltungen der Erfindung ergeben sich aus der nachfolgenden Erläuterung anhand von in der Zeichnung gezeigten Ausführungsbeispielen. In der Zeichnung zeigen:
**Fig. 1** einen Horizontalschnitt durch ein Ausführungsbeispiel eines erfindungsgemäßen Gelenkbandes zur Verbindung einer Glastür mit einem Glaswandelement;
**Fig. 2** eine Schnittansicht entlang II-II in Figur 1;
**Fig. 3** in Explosionsdarstellung ein weiteres Ausführungsbeispiel eines erfindungsgemäßen Gelenkbandes zum Anschlagen einer Glastür an einer Wand;
**Fig. 4** die beim Gelenkband nach den Figuren 1 bis 3 zum Einsatz kommende Rastrolle in perspektivische Ansicht;
**Fig. 5** eine Detailansicht der Rastrolle in Ansicht auf die Stirnseite;
**Fig. 6** eine Detailansicht der Rastnut der Rastrolle nach Figur 4 und 5;
**Fig. 7** das Funktionsschema zwischen verschiebbaren Rastkörpern und Rastrolle bei den Gelenkbändern nach Figur 1 bis 3;
**Fig. 8** das Funktionsschema zwischen verschiebbaren Rastkörpern und Rastrolle bei einem Gelenkband gemäß eines weiteren erfindungsgemäßen Ausführungsbeispiels; und
**Fig. 9** das Funktionsschema zwischen verschiebbaren Rastkörpern und Rastrolle bei einem Gelenkband gemäß einer nicht erfindungsgemäßen Ausführungsvariante.

In den Figuren 1 und 2 ist insgesamt mit Bezugszeichen 1 ein erfindungsgemäßes Gelenkband dargestellt. Das Gelenkband 1 weist ein erstes Bandteil 10 und ein zweites Bandteil 20 auf, die mittels eines Scharnierbolzens 2 gelenkig miteinander verbunden sind. In den Figuren 1 und 2 ist das Bandteil 20 zur Befestigung an einem von einer dicken Glasscheibe gebildeten, schematisch angedeuteten Wandelement 3 ausgebildet, wohingegen das Bandteil 10 an einer schematisch angedeuteten Glastür 4 befestigt wird. Es versteht sich, dass jeweils mindestens zwei Gelenkbänder 1 pro Tür zum Einsatz kommen, die höhenversetzt montiert werden. Die Montage erfolgt an Glasausschnitten im Wandelement 3 bzw. der Glastür 4, wozu eine erste Andruckplatte 5 durch den Glasausschnitt hindurch mit dem Bandteil 20 verschraubt wird, und eine separate Andruckplatte 6 mit dem Bandteil 10 verschraubt wird, wie dies dem Fachmann an sich bekannt ist, weswegen hierauf nicht weiter eingegangen wird. Das Bandteil 10 weist für die Schwenkverbindung zwei vom Hauptkörper des Bandteils 10 vorspringende Bandstege 11 auf, und das Bandteil 20 weist zwei von dessen Hauptkörper vorspringende innere Bandstege 21 auf, die jeweils mit einem Bolzenauge 16, 26 für den Durchgriff des Scharnierbolzens 2 versehen sind.

Das Gelenkband 1 ist zusätzlich mit einer insgesamt mit Bezugszeichen 30 bezeichneten Rastvorrichtung versehen, mit der eine bestimmte Winkellage zwischen dem Wandelement 3 und der Glastür 4 eingestellt werden kann, beispielsweise eine exakte fluchtende Ausrichtung der Scheibenebene von Wandelement 3 und Glastür 4, wie in Figur 1 angedeutet, wobei in dieser Lage die Glastür 4 mittels der Rastvorrichtung 30 in ihrer Lage festgehalten wird. Die wesentlichen Funktionselemente der Rastvorrichtung 30 sind eine Rastrolle 31 mit einer Rastausnehmung 32 am Umfang, sowie ein verschieblich in einer Führungsausnehmung 12A im ersten Bandteil 10 linearbeweglich geführter Schieber 35A, der mittels Federn 36 in Richtung auf die Rastrolle 31 vorgespannt ist und an seiner Frontseite mit einer drehbar mittels einer Tragwalze 38 gelagerten Rastwalze 37A als Rastkörper versehen ist. Die Tragweite 38 wird von einem kurzen Achsstift gebildet. Während einer Schwenkbewegung der Glastür 4 relativ zum Wandelement 3 rollt die Rastwalze 37A mit Linienpressung an der Oberfläche 33 der Rastrolle 31 ab, bis in der voreingestellter Position die Rastwalze 37A in die Nut 32 eintauchen kann, wodurch die Glastür 4 in dieser Stellung gehalten wird. Um diese Stellung zu verlassen, muss eine ausreichend große Kraft auf die Glastür 4 zum Weiterschwenken aufgebracht werden, die ausreicht, die Rückstellkraft der Federn 36 zu überwinden. Das grundlegende Funktionsprinzip einer solchen Rastvorrichtung 30 ist dem Fachmann bekannt.

Eine erfindungsgemäße Besonderheit besteht, wie insbesondere aus Figur 2 gut ersichtlich ist, darin, dass im ersten Bandteil 10 zwei voneinander separate Führungsausnehmungen 12A, 12B ausgebildet sind, wobei in jeder Führungsausnehmung 12A, 12B jeweils ein separater Schieber 35A, 35B mit jeweils einer eigenen Rastwalze 37A, 37B angeordnet ist. Jeder Schieber 35A, 35B wird jeweils mittels drei Federn 36 vorgespannt, und jede Feder 36 taucht mit ihrem hinteren Federende in ein Sackloch 13 im Bandteil 10 ein, wohingegen das vordere Federende in ein Sackloch 39 an der Rückseite des jeweiligen Schiebers 35A, 35B eintaucht. Die einzelnen Federn 36 können sich daher relativ zueinander quer zu ihrer Federachse quasi nicht bewegen und einander auch nicht berühren, sieht man einmal von dem notwendigen Passungsspiel zur Gewährleistung der Montage ab. Der Schieber 35A kann sich weitestgehend unabhängig vom Schieber 35B bewegen, auch wenn die Bewegung beider Schieber 35A, 35B über die Relativlage zwischen Rastwalze 37A, 37B und der Rastrolle 31 zwangsgesteuert gesteuert wird.

Die beiden separaten Schieber 35A, 35B mit den separaten Rastwalzen 37A, 37B wirken voneinander in der Höhe beanstandet auf eine einzige, für beide Rastkörper gemeinsame Rastrolle 31. Diese Rastrolle 31 wiederum hat für beide Rastwalzen 37A, 37B, also die Rastkörper der Rastvorrichtung 30, jeweils eine Rastausnehmung, die im gezeigten Ausführungsbeispiel von einer sich über die gesamte Höhe der Rastrolle 31 erstreckenden Rastnut 32 gebildet wird; allerdings ist das Nutprofil der Rastnut 32 im oberen Nutabschnitt 32A anders als im unteren Nutabschnitt 32B, der Nutgrund des einen Nutabschnitts 32A liegt mithin geringfügig anders, nämlich Winkel versetzt, zum Nutgrund des anderen Nutabschnitts 32B.

Zur Erläuterung wird nun Bezug genommen auf die Figuren 4 bis 6, in denen die Rastrolle 31 im Detail dargestellt ist. Figur 4 verdeutlicht, dass die Nut 32 nicht einheitlich durchgehend ist sondern einen Nutabschnitt 32A hat, der geringfügig anders ausgebildet ist als der Nutabschnitt 32B. Erfindungsgemäß liegen nach den Figuren 1 und 2 (sowie auch Figur 3) die beiden Nutabschnitte 32A, 32B winkelversetzt zueinander; dies wird besonders aus der Darstellung in Figur 5 deutlich; der Nutabschnitt 32A hat einen Krümmungsradius R_{A}, dessen Mittelpunkt auf einer anderen Radiallinie L_{A} der Rastrolle 31 liegt als der Krümmungsradius R_{B} des Nutabschnitts 32B, der sich auf der Radiallinie L_{B} befinden. Das Radienmaß beider Krümmungsradien R_{A}, R_{B} ist zwar gleich, aber durch den Versatz der Mittelpunkte ergibt sich ein Winkelversatz α der Oberflächen bzw. des Nutgrundes der Nutabschnitte 32A, 32B, der beispielsweise 2° betragen kann. Dies verdeutlicht noch einmal die nochmals vergrößerte Darstellung der Rastnut 32 an der Rastrolle 31 in Figur 6 mit den beiden Nutabschnitten 32A, 32B mit winkelversetzt zueinander liegendem jeweiligen Nutgrund 32A', 32B'. Eine Rastnut mit zueinander unterschiedlich abgewinkelten Nutabschnitten 32A, 32B kann beispielsweise bei einer im Gussverfahren hergestellten Rastrolle 31 schon in der Gussform vorgegeben werden.

Dieser Winkelversatz um das Maß α der beiden Nutabschnitte 32A, 32B bzw. des jeweiligen Nutgrunds 32A', 32B' zueinander wirkt sich vorteilhaft dann aus, wenn die Rastvorrichtung 30 einrastet, mithin die Glastür 4 ihre gewünschte Lage einnimmt. Durch den Winkelversatz der beiden Nutabschnitte 32A, 32B zueinander legen sich die beiden separaten Rastwalzen 37A, 37B mit einem geringen Winkelunterschied in der Raststellung an die zugehörige Rastausnehmung, also den jeweiligen Nutabschnitt 32A, 32B der Rastnut bzw. dessen Nutgrund an; dies bewirkt eine zusätzliche Verspannung bzw. Verklemmung, die vor allem dazu ausgenutzt werden kann, fertigungsbedingte Toleranzen wie beispielsweise das Führungsspiel der Schieber 35A, 35B in den zugehörigen Führungsausnehmungen 12A, 12B auszugleichen. Die mit der Rastvorrichtung 30 ermöglichte Nulllageneinstellung ist hierdurch gegenüber bekannten Vorrichtungen mit Nulllagen-Einstellung deutlich verbessert, da eine Tür präziser die gewünschte Nulllage auch nach mehreren Schließ- und Öffnungsvorgängen einnimmt und in dieser Lage auch festgehalten wird.

Die Figur 3 zeigt in einem weiteren Ausführungsbeispiel ein vom Grundaufbau her im Prinzip identisches Gelenkband 1' wie das Gelenkband aus den Figuren 1 und 2. Das Bandteil 10 ist identisch ausgebildet wie bei vorherigen Ausführungsbeispiel; auch die Rastvorrichtung 30 mit der Rastrolle 31, der Rastnut 32, und den separaten Schiebern 35A, 35B, die jeweils eine separate Rastwalze 37A, 37B drehbar abstützen, ist identisch wie beim vorherigen Ausführungsbeispiel. Aus der Explosionsdarstellung in Figur 3 ist besonders gut erkennbar, dass beide Schieber 35A, 35B in der Seitenansicht u-förmig ausgebildet sind mit einem breiten Basissteg 39A, 39B, in dem jeweils von der Rückseite her die Sacklöcher für die Federenden der Federn 36 ausgebildet sind. Jeder Schieber 35A, 35B hat einen ovalen Querschnitt, der sich über eine vorgegebene Tiefe des Schiebers 35A, 35B erstreckt und einen Führungsabschnitt für jeden Schieber bildet. Der ovale Querschnitt des Schiebers ist an den ovalen Querschnitt der Führungsausnehmungen 12A, 12B im Bandteil 10 angepasst, allerdings wird mittels Spielpassung zwischen der Außenkontur des Schiebers 35A, 35B und der Innenfläche der Führungsausnehmungen 12A, 12B dafür gesorgt, dass der jeweilige Schieber 35A, 35B linear beweglich und zugleich geräuscharm geführt ist. Das mit dem Bandteil 10 zusammenwirkende Bandteil 40 dient hier zur Befestigung an einer Mauer oder einem beliebigen Wandelement nicht aus Glas, weswegen das Bandteil 40 zwar die beiden inneren Bandstege 41, zwischen denen die Rastrolle 31 angeordnet ist, aufweist, jedoch ansonsten nur noch einen Befestigungssteg 42 hat, der Durchgangsöffnungen aufweist, durch die hindurch der Befestigungssteg 42 an einer Mauer festgeschraubt werden kann. Aufgrund der Explosionsdarstellung ist in Figur 3 gut erkennbar, wie die Rastrolle 31 und damit die Position der Rastvorrichtung 30 in einer bestimmten Lage arretiert werden kann. Die Festlegung der Lage erfolgt mittels eines geteilten Achsbolzens 2, der einen unteren, sich über die Höhe sämtlicher Bandstege 11,41 erstreckenden Bolzenteil 7A sowie einen hiermit verschraubbaren zweiten Bolzenteil 7B hat, der nur aus einer Befestigungsschraube besteht, die wiederum mit einer Klemmhülse 8 zusammenwirkt. An seinem unteren Ende weist der Bolzenteil 7A einen Bolzenkopf 9 auf, oberhalb dessen der Bolzenschaft des Bolzenteils 7A mit einer Rändelung versehen ist, mit welcher der Scharnierbolzen an einem der beiden Bandstege 41 des zweiten Bandteils 30, nämlich in der Durchgangsbohrung dieses Bandstegs 41, drehfest fixiert wird. Die Rastrolle 31 bleibt so lange um den Bolzenteil 7A drehbar, bis die Rastrolle 31 mittels Klemmhülse 9 und zweiten Bolzenteil 7B gegen den unteren Bandsteg 41 mit ausreichender Klemmkraft gespannt wird. Eine gerippte Sicherungsscheibe 49 dient im gezeigten Ausführungsbeispiel als zusätzliches Verdrehsicherungselement. Der Bolzen Teil 7A wird durch die Durchgangsbohrung 34 in der Rastrolle 31 und die beiden oberen Bandstege 11, 41 zumindest partiell hindurchgesteckt. Die Festlegung der Sicherungslage erfolgt mithin, wie dies auch Figur 2 sehr gut verdeutlicht, durch Verspannen bzw. Festklemmen der Rastrolle 31 gegen den unteren Bandsteg 41 (bzw. 21 in Figur 2) des zweiten Bandteils 40. Die freie Drehbarkeit des ersten Bandteils 10 relativ zum zweiten Bandteil 40 wird mittels Gleithülsen 45, 46 gewährleistet, die jeweils in die Bandstege 11 des ersten Bandteils 10 eintauchen und ein reibungsarmes Verdrehen des Bandteils 10 um den Scharnierbolzen 2 gewährleisten, der zusammen mit der Rastrolle 31 drehfest mit dem zweiten Bandteil 40 verbunden ist.

Die Figur 7 verdeutlicht noch einmal das Funktionsprinzip der Rastvorrichtung beim Ausführungsbeispiel nach den Figuren 1 bis 3. Die beiden Schieber 35A, 35B liegen fluchtend hintereinander und die Verschiebebewegung in der Führungsausnehmung erfolgt auf derselben Radiallinie bzw. Verschiebelinie V_{A,B}. Nur aufgrund der unterschiedlichen Nutabschnitte 32A, 32B, also dem Winkelversatz, oder alternativ einem Achsversatz ergibt sich die erfindungsgemäß bewirkte zusätzliche Verklemmung bzw. Verspannung.

Die Figur 8 verdeutlicht das Funktionsprinzip bei einer weiteren Ausgestaltung eines mit Ausnahme der Rastvorrichtung 130 ansonsten nicht dargestellten Gelenkbandes. Jedoch hat die Rastrolle 131, im Gegensatz zu der Rastrolle eines erfindungsgemäßen Gelenkbandes, bei der Rastvorrichtung 130 eine einheitliche, durchgehende Rastnut 132. Bei der in Figur 8 dargestellten Ausgestaltung der Führungsausnehmungen stehen die Führungsausnehmungen für die beiden separaten Schieber 135A, 135B winkelversetzt zueinander; die Verschiebelinie V_{A} für den Schieber 135A ist um den halben Versatzwinkel Φ in die eine Richtung schräggestellt, und die Verschiebelinie V_{B} für den anderen Schieber 135B ist entsprechend um den halben Versatzwinkel Φ in die andere Richtung verdreht. Wie die Darstellungen in Figur 8 verdeutlicht, liegen beide Verschiebelinien V_{A}, V_{B} weiterhin auf einer Radiallinie, also einer Linie, welche die Schwenkachse S, die mit der Mittelachse der Rastrolle 131 zusammenfällt, schneiden; bezogen auf das Bandteil, in welchem entsprechend winkelversetzt um den halben Winkel Φ schief zur Mittelebene stehende Führungsausnehmungen ausgebildet sind, ergibt dies, dass die jeweiligen Schieberausnehmungen schief zueinander stehen und schief zur Oberfläche des jeweiligen Bandteils stehen, weswegen auch die jeweiligen Federn 136A, 136B schief stehen. Aufgrund der schiefen Anordnung der Führungsausnehmungen auf Radiallinien, welche die Schwenkachse schneiden, liegen dann auch die der Rastrolle 131 jeweils zugewandt liegenden Öffnung der Führungsausnehmung geringfügig seitlich versetzt bezogen auf eine Mittelebene des zugehörigen Bandteils, in welchem die Führungsausnehmungen ausgebildet sind. Auch durch diese Anordnung werden die erfindungsgemäß gewünschte Klemmwirkung und der verbesserte Toleranzausgleich ermöglicht.

Figur 9 zeigt noch ein weiteres, nicht erfindungsgemäßes Ausführungsbeispiel anhand der Rastvorrichtung 230. Auch hier liegen die beiden Führungsausnehmungen für die Schieber 235A, 235B nicht fluchtend hintereinander symmetrisch mit einer Mittelebene des zugehörigen Bandteils, sondern sie sind um ein Versatzmaß X seitlich versetzt zueinander bzw. seitlich versetzt zu einer Mittellinie, die wiederum exakt die Schwenkachse S schneidet, die wiederum mit der Mittelachse der Rastrolle 231 zusammenfällt. Das Versatzmaß X entspricht mithin dem Abstand der beiden Verschiebelinien V_{A}, V_{B} zueinander und damit auch dem Maß, um den die beiden Führungsausnehmungen im zugehörigen Bandteil versetzt zueinander liegen. Jeweils das halbe Versatzmaß X/2 gibt den seitlichen Versatz jeder Führungsausnehmung für den jeweiligen Schieber 235A, 235B und der mit diesem geführten Rastwalze 237A, 237B relativ zur Schwenkachse S an. Denselben Versatz erfahren auch die jeweiligen Federn 236A, 236B.

Die winkelversetzte Anordnung der Führungsausnehmungen kann bei Bandteilen, die als Gussteil hergestellt werden, schon in der Gussform vorgesehen werden. Allenfalls die Oberflächen der Führungsausnehmungen müssten dann noch nachbearbeitet werden.

Für den Fachmann ergeben sich aus der vorhergehenden Beschreibung zahlreiche Modifikationen, die in den Schutzbereich der anhängenden Ansprüche fallen. Die Festklemmung der Rastrolle mit einem geteilten Scharnierbolzen ist nur eine Möglichkeit, wie die Arretierung der Rastrolle erzielt werden kann. Die Anzahl der Federn, die Formgebung des Schiebers und entsprechend die Formgebung der Führungsausnehmung kann variieren. Jedem der Schieber könnte auch eine doppelte Rastwalze zugeordnet sein. Anstelle einer Rastwalze könnte auch eine Rastkugel am jeweiligen Schieber als Rastkörper angeordnet sein.

Die Schieber bestehen vorzugsweise aus Kunststoff, bei den Federn handelt sich vorzugsweise um Spiralfedern, wie dargestellt. Die Rastrolle kann auch aus zwei starr miteinander verbundenen Einzelrollen zusammengesetzt sein.

## Patentansprüche

1. Gelenkband insbesondere für Glastüren mit zwei um eine Schwenkachse (S) mittels eines Scharnierbolzens (2) gelenkig miteinander verbundenen Bandteilen (10,20; 10,40) sowie mit einer zur Einstellung einer Schließ- oder Öffnungsstellung arretierbaren Rastvorrichtung (30), die einen dem ersten Bandteil (10) zugeordneten, gegen die Wirkung mindestens eines Federelements (36) linear beweglich in einer Führungsausnehmung (12A) geführten Rastkörper (37A, 37B) und eine dem zweiten Bandteil (20) zugeordnete Rastrolle (31) mit einer mit dem Rastkörper in einer Raststellung zusammenwirkenden Rastausnehmung (32) aufweist, wobei die Rastrolle (31) zwischen zwei am zweiten Bandteil (20; 40) ausgebildeten Bandstegen (21; 41) koaxial zur Schwenkachse (S) angeordnet und in verschiedenen Winkelstellungen seiner Rastausnehmung (32) arretierbar ist, **wobei** das erste Bandteil (10) eine erste Führungsausnehmung (12A) für einen ersten Rastkörper (37A) und eine zweite Führungsausnehmung (12B) für einen relativ zum ersten Rastkörper (37A) beweglichen zweiten Rastkörper (37B) aufweist und beide Rastkörper (37A, 37B) mit einer Rastrolle (31) zusammenwirken, und wobei die Rastausnehmung (32A) in der Rastrolle (31) für den ersten Rastkörper (37A) winkelversetzt zu der Rastausnehmung (32B) für den zweiten Rastkörper (37B) angeordnet ist, **dadurch gekennzeichnet, dass** die Rastrolle (31) eine sich über die gesamte Höhe der Rastrolle erstreckende Rastnut (32) als Rastausnehmung aufweist, wobei die Rastnut einen ersten Nutabschnitt (32A) und einen zweiten, winkelversetzt zum ersten Nutabschnitt angeordneten zweiten Nutabschnitt (32B) aufweist, und dass die beiden Rastkörper (37A, 37B) sich unabhängig voneinander bewegen können .

2. Gelenkband nach Anspruch 1, **dadurch gekennzeichnet, dass** die Rastrolle einen oberen und einen unteren Nutabschnitt (32A, 32B) aufweist.

3. Gelenkband nach Anspruch 2, **dadurch gekennzeichnet, dass** der obere Nutabschnitt (32A) einen Krümmungsradius (R_{A}) aufweist, dessen Mittelpunkt auf einer anderen Radiallinie der Rastrolle liegt als der Krümmungsradius (R_{B}) des unteren Nutabschnitts (32B).

4. Gelenkband nach einem der Ansprüche 1 bis 3, **dadurch gekennzeichnet, dass** der erste Rastkörper an einem ersten Schieber, der in der ersten Führungsausnehmung linear beweglich geführt ist, angeordnet ist, und der zweite Rastkörper an einem zweiten Schieber, der in der zweiten Führungsausnehmung linear beweglich geführt ist, angeordnet ist.

5. Gelenkband nach Anspruch 4, **dadurch gekennzeichnet, dass** jeder Schieber (35A, 35B) an einer Rückseite mit Federaufnahmen (39) für wenigstens zwei Federelemente versehen ist, wobei vorzugsweise jeder Schieber an seiner Rückseite Federaufnahmen zur getrennten Aufnahme der Federenden von zwei Federelementen, drei Federelementen oder vier Federelementen aufweist.

6. Gelenkband nach Anspruch 4 oder 5, **dadurch gekennzeichnet, dass** jeder Rastkörper jeweils aus einer Rastwalze (37A, 37B) besteht, die drehbar an einer Vorderseite des zugehörigen Schiebers (35A, 35B) gelagert ist.

7. Gelenkband nach Anspruch 6, **dadurch gekennzeichnet, dass** die Rastwalze 37A, 37B) jeweils mittels einer starren Tragachse (38) an der Vorderseite des Schiebers (35A, 35B) drehbar gelagert ist.

8. Gelenkband nach einem der Ansprüche 4 bis 7, **dadurch gekennzeichnet, dass** die Führungsausnehmung einen Führungsabschnitt mit ovalen Querschnitt aufweist und jeder Schieber einen Schiebeabschnitt mit ovalem Außenumfang aufweist, der mit Spielpassung im Führungsabschnitt geführt ist.

9. Gelenkband nach einem der Ansprüche 1 bis 8, **dadurch gekennzeichnet, dass** die Rastrolle (31) einstückig ausgebildet ist.

10. Gelenkband nach einem der Ansprüche 1 bis 9, **dadurch gekennzeichnet, dass** beide Nutabschnitte jeweils einen kreisbogenförmigen Nutgrund (32A', 32B') aufweisen, wobei der Kreismittelpunkt des ersten Nutabschnitts und der Kreismittelpunkt des zweiten Nutabschnitts jeweils Winkelversetzt zur Nutmittellinie der Rastnut liegen.

11. Gelenkband nach einem der Ansprüche 1 bis 10, **dadurch gekennzeichnet, dass** die der Rastrolle zugewandt liegenden Öffnungen beider Führungsausnehmungen fluchtend zueinander liegen und dass die Führungsausnehmungen mit unterschiedlichen Neigungswinkeln im ersten Bandteil ausgebildet sind.

12. Gelenkband nach einem der Ansprüche 1 bis 8, **dadurch gekennzeichnet, dass** die der Rastrolle zugewandt liegenden Öffnungen beider Führungsausnehmungen seitlich versetzt zueinander liegen und dass die Führungsausnehmungen mit unterschiedlichen Neigungswinkeln im ersten Bandteil ausgebildet sind.

13. Gelenkband nach einem der vorhergehenden Ansprüche, **dadurch gekennzeichnet, dass** der Winkelversatz (Φ) zwischen den Führungsausnehmungen und/oder der Winkelversatz (α) zwischen den Rastausnehmungen weniger als 5° beträgt, vorzugsweise weniger als 3° beträgt und vorzugsweise im Bereich 1° bis 2,5° liegt.

14. Gelenkband nach einem der vorhergehenden Ansprüche, **dadurch gekennzeichnet, dass** die Rastrolle (31) drehfest mit einem ersten Bolzenteil (7A) eines mehrteiligen Scharnierbolzens (2) verbunden und mittels eines zweiten, mit dem ersten Bolzenteil zusammenschraubbaren Bolzenteils (7B) und einer Klemmhülse (9) relativ zu den Bandstegen des zweiten Bandteils drehfest arretierbar ist.

## Claims

1. A hinge, in particular for glass doors, with two hinge parts (10, 20; 10, 40) connected to one another in an articulated manner about a pivot axis (S) by means of a hinge pin (2) and with a lockable detent device (30) for setting a closed or open position, which detent device has a detent body (37A, 37B) assigned to the first hinge part (10), guided in a linearly movable manner in a guide recess (12A) against the action of at least one spring element (36) and a detent roller (31) assigned to the second hinge part (20) with a detent recess (32) interacting with the detent body in a detent position, wherein the detent roller (31) is arranged coaxial to the pivot axis (S) between two hinge webs (21; 41) formed on the second hinge part (20; 40) and can be locked in different angular positions of its detent recess (32), wherein the first hinge part (10) has a first guide recess (12A) for a first detent body (37A) and a second guide recess (12B) for a second detent body (37B) movable relative to the first detent body (37A) and both detent bodies (37A, 37B) interact with a detent roller (31), and wherein the detent recess (32A) in the detent roller (31) for the first detent body (37A) is arranged angularly offset from the detent recess (32B) for the second detent body (37B), **characterized in that** the detent roller (31) has a detent groove (32) extending over the entire height of the detent roller as the detent recess, wherein the detent groove has a first groove section (32A) and a second groove section (32B) angularly offset from the first groove section, and that the two detent bodies (37A, 37B) can move independently of one another.

2. The hinge according to claim 1, **characterized in that** the detent roller has an upper and a lower groove section (32A, 32B).

3. The hinge according to claim 2, **characterized in that** the upper groove section (32A) has a radius of curvature (RA) whose center lies on a different radial line of the detent roller than the radius of curvature (RB) of the lower groove section (32B).

4. The hinge according to one of claims 1 to 3, **characterized in that** the first detent body is arranged on a first slider, which is guided in a linearly movable manner in the first guide recess, and the second detent body is arranged on a second slider, which is guided in a linearly movable manner in the second guide recess.

5. The hinge according to claim 4, **characterized in that** each slider (35A, 35B) is provided with spring supports for at least two spring elements on a rear side, wherein each slider preferably has spring supports on its rear side for separately receiving the spring ends of two spring elements, three spring elements or four spring elements.

6. The hinge according to claim 4 or 5, **characterized in that** each detent body respectively consists of a detent roll (37A, 37B) which is rotatably mounted on a front side of the associated slider (35A, 35B).

7. The hinge according to claim 6, **characterized in that** the detent roll (37A, 37B) is respectively rotatably mounted on the front side of the slider (35A, 35B) by means of a rigid support axle.

8. The hinge according to one of claims 4 to 7, **characterized in that** the guide recess has a guide section with an oval cross-section and that each slider has a sliding section with an oval outer circumference, which is guided with a clearance fit in the guide section.

9. The hinge according to one of claims 1 to 8, **characterized in that** the detent roller (31) is formed in one piece.

10. The hinge according to one of claims 1 to 9, **characterized in that** both groove sections respectively have a circular arc-shaped groove base (32A', 328'), wherein the center of the circle of the first groove section and the center of the circle of the second groove section are respectively angularly offset relative to the groove center line of the detent groove.

11. The hinge according to one of claims 1 to 10, **characterized in that** the openings of both guide recesses facing the detent roller are aligned with one another and that the guide recesses are formed with different angles of inclination in the first hinge part.

12. The hinge according to one of claims 1 to 8, **characterized in that** the openings of both guide recesses facing the detent roller are laterally offset to one another and that the guide recesses are formed with different angles of inclination in the first hinge part.

13. The hinge according to one of the preceding claims, **characterized in that** the angular offset (φ) between the guide recesses and/or the angular offset (α) between the detent recesses is less than 5°, preferably less than 3° and preferably in the range of 1° to 2.5°.

14. The hinge according to one of the preceding claims, **characterized in that** the detent roller (31) is non-rotatably connected to a first pin part (7A) of a multi-part hinge pin (2) and can be locked non-rotatably relative to the hinge webs of the second hinge part by means of a second pin part (7B), that can be screwed together with the first pin part and a clamping sleeve (9).

## Revendications

1. Bande articulée, notamment pour portes en verre, avec deux parties de bande (10, 20 ; 10, 40) reliées entre elles de manière articulée autour d'un axe de pivotement (S) au moyen d'un goujon de charnière (2) ainsi qu'avec un dispositif d'encliquetage (30) pouvant être bloqué pour le réglage d'une position de fermeture ou d'ouverture, qui présente un corps d'encliquetage (37A, 37B) associé à la première partie de bande (10), guidé de manière mobile linéairement dans un évidement de guidage (12A) contre l'action d'au moins un élément de ressort (36) et un galet d'encliquetage (31) associé à la deuxième partie de bande (20) avec un évidement d'encliquetage (32) coopérant avec le corps d'encliquetage dans une position d'encliquetage, le galet d'encliquetage (31) étant agencé coaxialement à l'axe de pivotement (S) entre deux nervures de bande (21 ; 41) réalisées sur la deuxième partie de bande (20 ; 40) et pouvant être bloqué dans différentes positions angulaires de son évidement d'encliquetage (32), la première partie de bande (10) présentant un premier évidement de guidage (12A) pour un premier corps d'encliquetage (37A) et un deuxième évidement de guidage (12B) pour un deuxième corps d'encliquetage (37B) mobile par rapport au premier corps d'encliquetage (37A), et les deux corps d'encliquetage (37A, 37B) coopérant avec un galet d'encliquetage (31), et l'évidement d'encliquetage (32A) dans le galet d'encliquetage (31) pour le premier corps d'encliquetage (37A) étant agencé en décalage angulaire par rapport à l'évidement d'encliquetage (32B) pour le deuxième corps d'encliquetage (37B), **caractérisée en ce que** le galet d'encliquetage (31) présente une rainure d'encliquetage (32) s'étendant sur toute la hauteur du galet d'encliquetage en tant qu'évidement d'encliquetage, la rainure d'encliquetage présentant une première section de rainure (32A) et une deuxième section de rainure (32B) agencée en décalage angulaire par rapport à la première section de rainure, et **en ce que** les deux corps d'encliquetage (37A, 37B) peuvent se déplacer indépendamment l'un de l'autre.

2. Bande articulée selon la revendication 1, **caractérisée en ce que** le galet d'encliquetage présente une section de rainure supérieure et une section de rainure inférieure (32A, 32B).

3. Bande articulée selon la revendication 2, **caractérisée en ce que** la section de rainure supérieure (32A) présente un rayon de courbure (R_{A}) dont le centre est situé sur une ligne radiale du galet d'encliquetage différente du rayon de courbure (R_{B}) de la section de rainure inférieure (32B).

4. Bande articulée selon l'une quelconque des revendications 1 à 3, **caractérisée en ce que** le premier corps d'encliquetage est agencé sur un premier coulisseau guidé de manière mobile linéairement dans le premier évidement de guidage, et le deuxième corps d'encliquetage est agencé sur un deuxième coulisseau guidé de manière mobile linéairement dans le deuxième évidement de guidage.

5. Bande articulée selon la revendication 4, **caractérisée en ce que** chaque coulisseau (35A, 35B) est pourvu sur un côté arrière de logements de ressort (39) pour au moins deux éléments de ressort, de préférence chaque coulisseau présentant sur son côté arrière des logements de ressort pour recevoir séparément les extrémités de ressort de deux éléments de ressort, de trois éléments de ressort ou de quatre éléments de ressort.

6. Bande articulée selon la revendication 4 ou 5, **caractérisée en ce que** chaque corps d'encliquetage est constitué respectivement d'un cylindre d'encliquetage (37A, 37B) monté de manière rotative sur un côté avant du coulisseau (35A, 35B) correspondant.

7. Bande articulée selon la revendication 6, **caractérisée en ce que** le cylindre d'encliquetage 37A, 37B) est monté de manière rotative sur le côté avant du coulisseau (35A, 35B) respectivement au moyen d'un axe de support rigide (38).

8. Bande articulée selon l'une quelconque des revendications 4 à 7, **caractérisée en ce que** l'évidement de guidage présente une section de guidage à section transversale ovale et chaque coulisseau présente une section de coulisseau à périphérie extérieure ovale guidée avec un jeu dans la section de guidage.

9. Bande articulée selon l'une quelconque des revendications 1 à 8, **caractérisée en ce que** le galet d'encliquetage (31) est réalisé d'une seule pièce.

10. Bande articulée selon l'une quelconque des revendications 1 à 9, **caractérisée en ce que** les deux sections de rainure présentent chacune un fond de rainure (32A', 32B') en forme d'arc de cercle, le centre du cercle de la première section de rainure et le centre du cercle de la deuxième section de rainure étant respectivement situés en décalage angulaire par rapport à la ligne centrale de rainure de la rainure d'encliquetage.

11. Bande articulée selon l'une quelconque des revendications 1 à 10, **caractérisée en ce que** les ouvertures des deux évidements de guidage tournées vers le galet d'encliquetage sont alignées l'une par rapport à l'autre et **en ce que** les évidements de guidage sont réalisés avec des angles d'inclinaison différents dans la première partie de bande.

12. Bande articulée selon l'une quelconque des revendications 1 à 8, **caractérisée en ce que** les ouvertures des deux évidements de guidage tournées vers le galet d'encliquetage sont situées en décalage latéral l'une par rapport à l'autre et **en ce que** les évidements de guidage sont réalisés avec des angles d'inclinaison différents dans la première partie de bande.

13. Bande articulée selon l'une quelconque des revendications précédentes, **caractérisée en ce que** le décalage angulaire (θ) entre les évidements de guidage et/ou le décalage angulaire (α) entre les évidements d'encliquetage est inférieur à 5°, de préférence inférieur à 3° et de préférence dans la plage allant de 1° à 2,5°.

14. Bande articulée selon l'une quelconque des revendications précédentes, **caractérisée en ce que** le galet d'encliquetage (31) est relié de manière solidaire en rotation à une première partie de goujon (7A) d'un goujon de charnière (2) en plusieurs parties et peut être bloqué de manière solidaire en rotation au moyen d'une deuxième partie de goujon (7B) pouvant être vissée avec la première partie de goujon et d'une douille de serrage (9) par rapport aux nervures de bande de la deuxième partie de bande.
